# EUROPÄISCHE PATENTSCHRIFT

(11) **EP 0 886 881 B1**
(45) Veröffentlichungstag und Bekanntmachung des Hinweises auf die Patenterteilung: **14.06.2000**
(21) Anmeldenummer: 97916328.4
(22) Anmeldetag: 06.03.1997
(51) Int. Cl.: H01J 61/54

(54) **GASENTLADUNGSLAMPE, INSBESONDERE FÜR KRAFTFAHRZEUG-SCHEINWERFER**
GAS DISCHARGE LAMP, IN PARTICULAR FOR MOTOR-VEHICLE HEADLIGHTS
LAMPE LUMINESCENTE A GAZ, NOTAMMENT POUR PHARE DE VEHICULE

(30) Priorität: 16.03.1996 DE 19610387
(43) Veröffentlichungstag der Anmeldung: 30.12.1998
(73) Patentinhaber: ROBERT BOSCH GMBH, 70442 Stuttgart (DE)
(72) Erfinder: SEILER, Hartmut, D-72760 Reutlingen (DE); WIZEMANN, Thomas, D-71642 Ludwigsburg (DE); GORILLE, Ingo, D-71739 Oberriexingen (DE); PFAFF, Wolfgang, D-71686 Remseck (DE); SCHÜTZE, Wolfgang, D-71665 Vaihingen (DE); MÜLLER, Bernd, D-72766 Reutlingen (DE); KERN, Robert, D-77887 Sasbachwalden (DE)
(86) Internationale Anmeldenummer: DE9700423
(87) Internationale Veröffentlichungsnummer: WO9735335

(56) Entgegenhaltungen:
- DE-A- 2 420 811
- DE-A- 2 827 844
- GB-A- 2 060 244
- US-A- 4 529 914
- PATENT ABSTRACTS OF JAPAN vol. 095, no. 002, 31.März 1995 & JP 06 314555 A (TOSHIBA LIGHTING & TECHNOL CORP), 8.November 1994,
- DATABASE WPI Section EI, Week 8831 Derwent Publications Ltd., London, GB; Class X26, AN 88-218278 XP002034254 & SU 1 365 180 A (SARANSK SVETOTEKHNI) , 7.Januar 1988

## Beschreibung

### STAND DER TECHNIK

Die Erfindung betrifft eine Gasentladungslampe, insbesondere für Kraftfahrzeug-Scheinwerfer.

Gasentladungslampen bzw. Hochdruck-Gasentladungslampen werden heute bereits schon serienmäßig in Kraftfahrzeug-Scheinwerfern eingesetzt, da sie eine wesentlich bessere Lichtausbeute im Vergleich zu herkömmlichen Glühlampen aufweisen und die spektrale Zusammensetzung des Lichts der des Tageslichts sehr ähnlich ist. Diese Gasentladungslampen benötigen je nach dem verwendeten Zündverfahren eine Zündspannung zwischen den Elektroden zwischen 6 kV bis ca. 25 kV. Diese Spannung leitet die Ionisation in der Gasfüllung ein. Zum Brennen, d. h. zum Aufrechterhalten des Lichtbogens zwischen den Elektroden, werden dann nur noch geringe Spannungen von ca. 50 V benötigt, da dann bereits genügend Ladungsträger vorhanden sind. Die Erzeugung der hohen Zündspannungen stellt jedoch besonders bei der HF-Resonanzzündung hohe Anforderungen an die verwendeten elektronischen Bauelemente und an die Isolation des Lampensockels, der Lampenfassung und der die Hochspannung erzeugenden Bauelemente (Zündinduktivität, Zündkondensator usw.). Derartige Gasentladungslampen, ihre Verwendung für Kraftfahrzeug-Scheinwerfer und verschiedene Ausführungen von Vorschaltgeräten zur Erzeugung der Zünd- und Bremsspannung für solche Lampen sind beispielsweise aus der DE-A-35 19 611 und aus "Lamps and Lighting, 2. Ausgabe, S. T. Henderson und A. M. Marsden, S. 328 ff, bekannt. Auf Grund der durch die hohe Zündspannung verursachten Probleme ist es ein allgemeines Bestreben, die Zündspannung zu reduzieren, wobei eine sichere Zündung gewährleistet bleiben muß.

Aus der DE-A-24 20 811 sind verschiedene Anordnungen von Hilfs- bzw. Zündelektroden bekannt, die drahtförmig ausgebildet sind, wobei eine Hilfselektrode auch außen auf die Lampe aufgedampft sein kann. Die Hilfs- bzw. Zündelektroden sind jeweils mit einer Hauptelektrode verbunden, was den Nachteil hat, daß sämtliche Elektroden und ihre Zuführungen hochspannungsfest ausgebildet sein müssen. Derselbe Nachteil tritt bei entsprechenden Innenmetallisierungen auf, wie sie aus dem bereits zitierten Buch "Lamps and Lighting", Seiten 255, 257 und 279, bekannt sind.

Bei einer aus der US-A-45 29 914 bekannten Gasentladungslampe ist die Zündelektrode über ein isolierendes Keramikteil mit einer Hauptelektrode verbunden. Dies stellt eine sehr umständliche, teure und störungsanfällige Anordnung dar, die in der Praxis kaum Realisierungschancen hätte.

### VORTEILE DER ERFINDUNG

Die erfindungsgemäße Gasentladungslampe mit den Merkmalen des Hauptanspruchs hat den Vorteil, daß bei Aufrechterhaltung eines sicheren Zündverhaltens die Zündspannung wesentlich reduziert werden kann, wobei lediglich relativ geringfügige konstruktive Änderungen an der Lampe bzw. deren Elektroden erforderlich sind. Im Hinblick auf die dadurch reduzierten Anforderungen an die Bauelemente kann dadurch ein wesentlicher Beitrag zur Kostensenkung beim elektronischen Vorschaltgerät und auch bei der Gasentladungslampe selbst geleistet werden, da dort beispielsweise wesentlich geringere Anforderungen an die Hochspannungsfestigkeit des Lampensockels und der darin angeordneten Bauteile zu stellen sind. Eine besonders deutliche Kostenreduktion der Gasentladungslampe tritt dann ein, wenn das Vorschaltgerät im Lampensockel integriert ist.

Eine besonders wirksame Zündspannungserniedrigung kann durch wenigstens eine Zündelektrode erreicht werden, die separat von den Hauptelektroden angeordnet ist.

In vorteilhafter Weise ist die Zündelektrode als separate dritte Elektrode an der Außenseite des Brennergefäßes angeordnet und bildet zu einer der Hauptelektroden hin die Zündstrecke. Bei dieser Ausführung ist nur eine sehr geringfügige konstruktive Änderung bei den herkömmlichen Gasentladungslampen notwendig, das heißt, diese Zündelektrode kann auch nachträglich an herkömmlichen Gasentladungslampen angebracht werden, insbesondere an einem von rohrartigen Fortsätzen, die die Elektrodendurchführung für die Hauptelektroden der Lampe enthalten. Zweckmäßigerweise umgreift dabei die Zündelektrode eine der beiden Hauptelektroden ringförmig oder teilringförmig. Falls der rohrartige Fortsatz des Brennergefäßes eine Einschnürung aufweist, wird die Zündelektrode in vorteilhafter Weise an dieser Einschnürung angeordnet oder erstreckt sich in diese hinein, da dann eine besonders kurze Zündstrecke und eine entsprechend deutliche Reduzierung der Zündspannung erreicht werden kann.

Bei allen Ausführungen kann die Zündelektrode entweder als echte dritte Elektrode ohne galvanische Verbindung mit einer der Hauptelektroden ausgebildet werden, was den Betrieb des Zündungsteils des Vorschaltgeräts völlig getrennt von der übrigen Elektronik ermöglicht. Dies bedeutet, daß nur der Zündungsteil des Vorschaltgerätes hochspannungsfest zu sein braucht, nicht jedoch die Mehrzahl der Bauelemente, die für den niederohmigen Normalbetrieb benötigt werden.

Die Metallisierung umgreift ausgehend von der Elektrodendurchführung die Hauptelektrode wenigstens teilweise und erstreckt sich vorzugsweise im wesentlichen bis zum freien Endbereich dieser Hauptelektrode, so daß sich von dort aus eine Gleitfunkenstrecke ausbilden kann. Eine deutlichere Reduzierung der Zündspannung kann durch eine streifenförmige oder lichtreflektorartige Metallisierung erreicht werden, die sich wenigstens entlang des Bereichs der Brennstrecke bis in den Bereich der anderen Hauptelektrode erstreckt. Die lichtreflektorartige Metallisierung erstreckt sich vorzugsweise im wesentlichen über die in der Betriebslage untere Hälfte des Brennraums des Brennergefäßes und hat den zusätzlichen Vorteil, daß sie die Funktion der in einem Kraftfahrzeugscheinwerfer für das Abblendlicht ansonsten erforderlichen Blende mitübernimmt, um die vorgeschriebene Hell-Dunkel-Grenze einzustellen und den entgegenkommenden Verkehr vor einer Blendung zu schützen. Bei reflektierenden Eigenschaften läßt sich der größte Teil des ansonsten verlorenen Lichts zur Ausleuchtung der Straße nutzen, sofern eine Anwendung in einem Kraftfahrzeug-Scheinwerfer vorgesehen ist.

### ZEICHNUNG

Drei Ausführungsbeispiele der Erfindung sind in der Zeichnung dargestellt und in der nachfolgenden Beschreibung näher erläutert. Es zeigen:
- Fig. 1: eine Querschnittsdarstellung eines ersten Ausführungsbeispiels mit einer äußeren ringwandförmigen Zündelektrode,
- Fig. 2: eine Querschnittsdarstellung eines zweiten Ausführungsbeispiels mit einer äußeren Zündelektrode, die in einen eingeschnürten Bereich des Brennergefäßes eingreift, und
- Fig. 3: eine Querschnittsdarstellung eines dritten Ausführungsbeispiels mit einer äußeren, durch eine Metallisierung gebildeten Zündelektrode, die gleichzeitig als Lichtreflektor dient.

### BESCHREIBUNG DER AUSFÜHRUNGSBEISPIELE

Die in Fig. 1 als erstes Ausführungsbeispiel dargestellte Gasentladungslampe bzw. Hochdruck-Gasentladungslampe besteht im wesentlichen aus einem Brennergefäß 10, das aus Glas oder einem anderen durchsichtigen, temperaturbeständigen Material besteht und einen zentralen Brennraum 12 mit abgeflachter Kugelgestalt bzw. Ellipsoidgestalt besitzt, der an entgegengesetzten Seiten zwei rohrartige Fortsätze 13, 14 besitzt. Die äußeren Endbereiche dieser rohrartigen Fortsätze 13, 14 sind als gasdichte Elektrodendurchführungen 15, 16 für zwei stabförmige Hauptelektroden 17, 18 ausgebildet, die sich von beiden Seiten her geringfügig in den Brennraum 12 hineinerstrecken. Zwischen diesen beiden Hauptelektroden 17, 18 bildet sich im Betrieb der Lichtbogen 19 aus.

Äußere elektrische Anschlußdrähte 20, 21 sind mit den beiden Hauptelektroden 17, 18 über Verbindungselemente 22 verbunden, die beispielsweise als Molybdän-Folien ausgebildet sein können. Die elektrischen Anschlußdrähte 20, 21 verlaufen noch über eine gewisse Strecke in rohrartigen Verlängerungen 23, 24 der Fortsätze 13, 14, wobei die Elektrodendurchführungen 15, 16 zwischen den Fortsätzen 13, 24 und den rohrartigen Verlängerungen 23, 24 die Verbindungselemente 22 und die jeweiligen Anschlußenden der Hauptelektroden 17, 18 bzw. Anschlußdrähte 20, 21 enthalten. Bei der Herstellung werden in seitlichen Anschlußrohren des Brennraums 12 die mit den elektrischen Anschlußdrähten 20, 21 verbundenen Hauptelektroden 17, 18 eingeschoben, wobei im Verbindungsbereich diese Anschlußrohre so verschmolzen werden, daß die Verbindungsbereiche eingeschmolzen werden und die Fortsätze 13, 14 einerseits und die rohrartigen Verlängerungen 23, 24 andererseits zu beiden Seiten der Elektrodendurchführungen 15, 16 gebildet werden. In dem folgenden Ausführungsbeispiel wird auf die Darstellung der elektrischen Anschlußdrähte 20, 21, der Verbindungselemente 22 und der rohrartigen Verlängerungen 24, 24 verzichtet, wobei selbstverständlich eine Realisierung einer solchen einfacheren Version ebenfalls prinzipiell möglich wäre. Weiterhin wird zur Vereinfachung bei allen Ausführungsbeispielen auf die Darstellung eines Lampensockels verzichtet, wobei beispielsweise einer der Fortsätze 13, 14 in einen solchen Lampensockel eingebettet sein könnte, wobei die von diesem Lampensockel wegweisende zweite Hauptelektrode über eine äußere Leitung zum Lampensockel zurückgeführt wird. Andere bekannte Ausführungen von Brennergefäßen sind selbstverständlich ebenfalls möglich.

Auf dem links des Brennraums 12 angeordneten Fortsatz 13 befindet sich eine ringförmige, bandförmige Metallisierung, die eine Zündelektrode 25 bildet. Diese Zündelektrode 25 umgreift dadurch konzentrisch die Hauptelektrode 17, wobei anstelle der Ringform auch eine Teilringform treten kann.

Die Zündelektrode 25 ist außerhalb des Brennergefäßes 10 elektrisch mit der rechten Hauptelektrode 18 verbunden, während die konzentrisch in der Zündelektrode 25 verlaufende Hauptelektrode 17 mit einem anderen Spannungsabschluß eines nicht dargestellten Vorschaltgeräts zur Erzeugung einer Brenn- und Zündspannung verbunden ist. Da der Abstand zwischen der Zündelektrode 25 und der Hauptelektrode 17 wesentlich geringer ist als der Abstand zwischen den beiden Hauptelektroden 17, 18, reicht eine wesentlich geringere Zündspannung für die Zündung aus. Beispielsweise kann dadurch die Zündspannung von 18 kV auf 4 kV reduziert werden. Nach Entstehung eines Zündfunkens bzw. Zündbogens wandert dieser auf Grund der thermischen Bedingungen im Brennraum zur Brennstrecke zwischen den Hauptelektroden, wodurch der Lichtbogen 19 entsteht, der eine elektrische Bogenkrümmung nach oben aufweist, da das heiße Gas infolge seiner geringeren Dichte im Bogen entgegen der Schwerkraft nach oben wandert.

Es ist selbstverständlich auch möglich, die Zündelektrode 25 als echte dritte Elektrode ohne galvanische Verbindung mit einer der beiden Hauptelektroden 17, 18 auszubilden. Dann kann die Zündspannung in einem separaten Zündungsteil der Schaltung getrennt von der übrigen Elektronik gebildet werden, wodurch nur dieser Zündungsteil hochspannungsfest zu sein braucht, nicht jedoch die Mehrzahl der anderen Bauteile, die man für den niederohmigen Brennbetrieb zur Erzeugung der Brennspannung benötigt.

In Fig. 3 ist eine Zündelektrode 64 in Form einer Außen-Metallisierung bzw. Außen-Metallbedampfung dargestellt.

Ausgehend von einer Rundum-Metallisierung 65, erstreckt sich eine breite, reflektorartige Metallisierung 66 bis zur linken Hauptelektrode 17 und mündet dort an einem diese linke Hauptelektrode 17 umgreifenden Metallisierungsring 67. Die reflektorartige Metallisierung 66 erstreckt sich über die in der dargestellten Betriebslage untere Hälfte des Brennraums 12, also bis in die Höhe der Hauptelektroden 17, 18. Selbstverständlich sind auch schmalere Ausführungen denkbar.

Bei dem in Fig. 2 dargestellten zweiten Ausführungsbeispiel ist jeweils zwischen dem Brennraum 12 und den seitlichen Fortsätzen 13, 14 eine Einbauchung 40 der Glaswandung vorgesehen. Eine als Metallstreifen ausgebildete Zündelektrode 41 erstreckt sich entlang des linken Fortsatzes 13 bis in diese Einbauchung 40 hinein, wodurch ein besonders geringer Abstand zur linken Hauptelektrode 17 und eine entsprechend geringe Zündspannung erreicht wird.

Anstelle der Zündelektrode 41 können auch andere äußere Elektrodenformen, z.B. Metallisierungen, treten, wobei sich diese Elektroden entweder in die Einbauchung 40 hineinerstrecken oder ringförmig in dieser angeordnet sind.

Für Außen-Metallisierungen können alle nichtoxidierbaren Metalle mit einem Schmelzpunkt über ca. 1000° C verwendet werden. Werden auf der Außenseite aufgebrachte Metallisierungen mit einer temperaturbeständigen und für Sauerstoff undurchlässigen Schutzschicht überzogen, z. B. SiO₂ oder eine Keramikschicht, so sind auch weniger edle Metalle mit Schmelztemperaturen über 1100° C einsetzbar, wie z.B. Chrom, Nickel, Molybdän.

## Patentansprüche

1. Gasentladungslampe, insbesondere für Kraftfahrzeug-Scheinwerfer, mit einem ein Gas enthaltendes Brennergefäß aus Glas od.dgl., in das über gasdichte Elektrodendurchführungen (15, 16) zwei Hauptelektroden (17, 18) hineinragen, wobei zwischen den im Brennergefäß (10) angeordneten Endbereichen der Hauptelektroden (17, 18) eine Brennstrecke gebildet wird, entlang der sich im Betrieb ein Lichtbogen ausbildet, wobei das Brennergefäß (10) im wesentlichen aus einem Brennraum (12) und zwei sich von diesem aus in entgegengesetzte Richtung erstreckenden, je eine der Hauptelektroden (17, 18) enthaltenden rohrartigen Fortsätzen (13, 14) besteht, die an entgegengesetzten Endbereichen die Elektrodendurchführungen (15, 16) aufweisen, wobei wenigstens die eine der beiden Hauptelektroden (17) ringförmig oder teilringförmig umgreifende Zündelektrode (25, 41, 64) als separate dritte Elektrode an der Außenseite des Brennergefäßes (10) aufgedampft ist und zu einer der Hauptelektroden (17) hin die gegenüber der Brennstrecke kürzere Zündstrecke bildet, die von der Brennstrecke räumlich getrennt ist, und wobei die Zündelektrode (25, 41, 64) als echte dritte Elektrode ohne galvanische Verbindung mit einer der beiden Hauptelektroden (17, 18) ausgebildet ist.

2. Gasentladungslampe nach Anspruch 1, dadurch gekennzeichnet, daß die Zündelektrode (41) an einer Einschnürung (40) des rohrartigen Fortsatzes (13) angeordnet ist oder sich in diese hineinerstreckt.

3. Gasentladungslampe nach Anspruch 1, dadurch gekennzeichnet, daß die Zündelektrode (64) wenigstens entlang des Bereichs der Brennstrecke als streifenförmige oder lichtreflektorartige Metallisierung (66) ausgebildet ist.

4. Gasentladungslampe nach Anspruch 3, dadurch gekennzeichnet, daß sich die lichtreflektorartige Zündelektrode (64) im wesentlichen über die in der Betriebslage untere Hälfte des Brennraums (12) des Brennergefäßes (10) erstreckt.

5. Gasentladungslampe nach Anspruch 3 oder 4, dadurch gekennzeichnet, daß sich die streifenförmige oder lichtreflektorartige Metallisierung (66) bis zu einem ringartig die andere Hauptelektrode (17) umgreifenden Metallisierungsring (67) erstreckt.

6. Gasentladungslampe nach einem der vorhergehenden Ansprüche, dadurch gekennzeichnet, daß die Metallisierung aus einem nichtoxidierbaren Metall mit einem Schmelzpunkt über ca. 1000 C oder einem auch weniger edlen, mit einer sauerstoffundurchlässigen Schutzschicht überzogenen Metall mit einem Schmelzpunkt über ca. 1100 C besteht.

## Claims

1. Gas discharge lamp, in particular for motor vehicle headlights, having a burner vessel, made from glass or the like and containing a gas, into which two main electrodes (17, 18) project via gas-tight electrode lead-throughs (15, 16), there being formed between the end regions, arranged in the burner vessel (10) of the main electrode (17, 18), a burning section along which an arc forms during operation, the burner vessel (10) essentially comprising a combustion chamber (12) and two tube-like extensions (13, 14), which extend therefrom in opposite directions, each contain one of the main electrodes (17, 18), and have the electrode lead-throughs (15, 16) at opposite end regions, at least the starting electrode (25, 41, 64), which embraces one of the two main electrodes (17) in the shape of an annulus or partial annulus, being vapour deposited as a separate third electrode on the outside of the burner vessel (10) and forming towards one of the main electrodes (17) the starting section, which is shorter by comparison with the burning section and is spatially separated from the burning section, and the starting electrode (25, 41, 64) being designed as a true third electrode without an electrical connection to one of the two main electrodes (17, 18).

2. Gas discharge lamp according to Claim 1, characterized in that the starting electrode (41) is arranged at a constriction (40) in the tubular extension (13), or extends into said constriction.

3. Gas discharge lamp according to Claim 1, characterized in that the starting electrode (64) is designed, at least along the region of the burning section, as a metallic coating (66) which is strip-shaped or resembles a light reflector.

4. Gas discharge lamp according to Claim 3, characterized in that the starting electrode (64) resembling a light reflector extends essentially over the half of the combustion chamber (12) of the burner vessel (10) which is lower in the operating position.

5. Gas discharge lamp according to Claim 3 or 4, characterized in that the metallic coating (66) in the shape of a strip or resembling a light reflector extends up to a metallizing ring (67) embracing the other main electrode (17) in an annular fashion.

6. Gas discharge lamp according to one of the preceding claims, characterized in that the metallic coating consists of a non-oxidizable metal with a melting point above approximately 1000°C, or of an also less noble metal, coated with an oxygen-impervious protective layer, with a melting point above approximately 1100°C.

## Revendications

1. Lampe à décharge de gaz, en particulier pour des phares de véhicules automobiles, avec une ampoule de brûleur en verre ou analogue contenant un gaz, et avec deux électrodes principales (17, 18) pénétrant par des passages d'électrodes étanches aux gaz (15, 16), dans laquelle :
- une étendue d'éclairage est formée entre les extrémités des électrodes principales (17, 18) disposées dans l'ampoule du brûleur (10), étendue d'éclairage le long de laquelle se forme en fonctionnement un arc électrique,
- l'ampoule du brûleur (10) se compose essentiellement d'une chambre d'éclairage (12) et de deux prolongements (13, 14) de type tubulaire, s'étendant depuis celle-ci en sens opposés et contenant chacun l'une des électrodes principales (17, 18), prolongements qui présentent sur des zones terminales opposées les passages d'électrodes (15, 16),
- l'une au moins des deux électrodes d'allumage (25, 41, 64) entourant en forme d'anneau ou en partie en forme d'anneau l'une des deux électrodes principales (17), est métallisée sous vide en tant que troisième électrode distincte sur le côté extérieur de l'ampoule du brûleur (10), et forme en direction de l'une des électrodes principales l'étendue d'allumage la plus courte par rapport à l'étendue de l'éclairage, étendue d'allumage qui est séparée dans l'espace de l'étendue d'éclairage, et
- l'électrode d'allumage (25, 41, 64) est constituée comme une véritable troisième électrode sans liaison galvanique avec l'une des deux électrodes principales (17, 18).

2. Lampe à décharge de gaz selon la revendication 1,
caractérisée en ce que
l'électrode d'allumage (41) est disposée sur un rétrécissement (40) du prolongement (13) de type annulaire ou s'étend dans celui-ci.

3. Lampe à décharge de gaz selon la revendication 1,
caractérisée en ce que
l'électrode d'allumage (64) est constituée au moins le long de la zone de l'étendue d'éclairage sous la forme d'une métallisation (66) en forme de ruban ou du type de celle d'un réflecteur de lumière.

4. Lampe à décharge de gaz selon la revendication 3,
caractérisée en ce que
l'électrode d'allumage (64) du type de celle d'un réflecteur de lumière s'étend en position de fonctionnement sensiblement sur la moitié inférieure de la chambre d'éclairage (12) de l'ampoule du brûleur (10)

5. Lampe à décharge de gaz selon la revendication 3 ou 4,
caractérisée en ce que
la métallisation (66) en forme de ruban ou du type de celle d'un réflecteur de lumière s'étend jusqu'à un anneau de métallisation (67) entourant l'autre électrode principale (17) de type annulaire.

6. Lampe à décharge de gaz selon l'une des revendications précédentes,
caractérisée en ce que
la métallisation est réalisée en un métal inoxydable avec un point de fusion supérieur à 1000°C ou un métal même moins noble, revêtu d'une couche de protection imperméable à l'oxygène avec un point de fusion supérieur à environ 1100°C.
